# EUROPÄISCHE PATENTSCHRIFT

(11) **EP 3 441 322 B1**
(45) Veröffentlichungstag und Bekanntmachung des Hinweises auf die Patenterteilung: **18.03.2020**
(21) Anmeldenummer: 18000667.8
(22) Anmeldetag: 10.08.2018
(51) Int. Cl.: B65D 81/22

(54) **BEHÄLTERVORRICHTUNG ZUR AUFNAHME VON ZUM MENSCHLICHEN VERZEHR BESTIMMTEN PRODUKTEN**
CONTAINER DEVICE FOR PRODUCTS FOR HUMAN CONSUMPTION
DISPOSITIF RÉCIPIENT PERMETTANT DE RECEVOIR CERTAINS PRODUITS DESTINÉS À LA CONSOMMATION HUMAINE

(30) Priorität: 11.08.2017 DE 102017007581
(43) Veröffentlichungstag der Anmeldung: 13.02.2019
(73) Patentinhaber: Die Frischemanufaktur GmbH, 06120 Halle (Saale) (DE)
(72) Erfinder: Müller, Jenny, 81377 München (DE); Gruber, Anna, 85604 Zorneding (DE)
(74) Vertreter: Richter, Thomas Kurt Reinhold

(56) Entgegenhaltungen:
- CH-A5- 638 455
- FR-A1- 2 711 358
- US-A- 5 634 569
- US-A1- 2008 105 697

## Beschreibung

Die Erfindung betrifft eine Behältervorrichtung nach dem Oberbegriff des Anspruchs 1. Insbesondere betrifft die Erfindung eine Behältervorrichtung beinhaltend ein Flüssigkeit absonderndes Lebensmittel wie beispielsweise Obstsalat.

Eine Behältervorrichtung zur Aufnahme von zum menschlichen Verzehr bestimmten Produkten nach dem Oberbegriff des Anspruchs 1 ist aus der US 2008/0105697 A1 bekannt. Die in der US 2008/0105697 A1 beschriebene Vorrichtung weist ein mit flüssigkeitsdurchlässigen Löchern versehenes Schirmelement auf. Durch das eben genannte Schirmelement hindurch erstreckt sich ein Stabelement. Das Schirmelement ist so flexibel ausgebildet und gleichzeitig aber auch mit einer solchen Spannkraft versehen, dass es in zusammengedrückter Form durch eine relativ schmale Öffnung eines bauchigen Glasbehälters hindurch in das Innere des bauchigen Glasbehälter eingeführt werden kann und sich dort selbständig aufspannt derart, dass es fest genug an der Innenwandung des bauchigen Glasbehälters anliegt, um in beliebiger vertikaler Position innerhalb des bauchigen Glasbehälters als Korb für die Aufnahme von zum menschlichen Verzehr bestimmten Produkten, beispielsweise von Oliven, dienen zu können. Das genannte Stabelement und das genannte Schirmelement sind so ausgebildet und aufeinander abgestimmt, dass mittels des Stabelementes die vertikale Position des Schirmelementes innerhalb des bauchigen Glasbehälters verändert werden kann. Die Funktion der Schirmelement-Stabelement-Kombination gemäß der US 2008/0105697 A1 besteht darin, als eine Art Förderkorbeinrichtung für die in dem Glasbehälter befindlichen Produkte, beispielsweise die vorstehend genannten Oliven, zu dienen. Mittels der genannten Schirmelement-Stabelement-Kombination lassen sich die - häufig zusammen mit einer den Glasbehälter teilweise ausfüllenden Konservierungsflüssigkeit in dem Glasbehälter befindlichen - Produkte bis in die Nähe der Glasbehälteröffnung hinauf anheben, so dass sie dort von einem Benutzer ganz nach Wunsch und jedenfalls ohne Probleme - insbesondere ohne dass der Benutzer in die Konservierungsflüssigkeit hineinfassen müsste - aus dem Glasbehälter herausgenommen werden können. Anschließend können nicht aus dem Glasbehälter herausgenommene Produkte dann, falls dies vom Benutzer gewünscht werden sollte, durch Absenken des Korbes, also des Schirmelementes, wieder in Richtung Boden des Glasbehälters und somit auch in die dort etwaig vorhandene Konservierungsflüssigkeit zurückbefördert werden.

Eine der im vorangegangenen Absatz beschriebenen Einrichtung konstruktiv teilweise ähnlich gestaltete und ganz demselben Zweck dienende Förderkorbeinrichtung in einem Behälter zur Aufnahme von zum menschlichen Verzehr bestimmten Produkten ist aus der FR 2 711 358 A1 bekannt. Eine wesentlich steifer konstruierte Förderkorbeinrichtung in einem Behälter zur Aufnahme von zum menschlichen Verzehr bestimmten Produkten ist in der US 5,634,569 beschrieben.

Die CH 638 455 A5 offenbart einen Behälter zur Aufnahme von zum menschlichen Verzehr bestimmten Produkten, welcher mittels eines in seinem Behälterinnenraum horizontal eingezogenen Siebes in eine obere Kammer und eine untere Kammer geteilt ist. In die untere Kammer wird Flüssigkeit eingefüllt, und in die obere Kammer werden zum menschlichen Verzehr bestimmte Feststoffe hineingelegt. Die Flüssigkeit in der unteren Kammer kann aber auch einfach aus oder von den Feststoffen aus der oberen Kammer durch das Sieb hindurch ausgesonderte bzw. abgetropfte Flüssigkeit sein. Durch Kippen des Behälters um 180° kann ein Benutzer später auf ganz einfache Weise die Feststoffe und die Flüssigkeit zusammenführen bzw. wieder zusammenführen. Ein Zurückkippen des Behälters um 180° bewirkt dann wiederum eine Trennung der Flüssigkeit von den Feststoffen.

In Behälter verpackte Lebensmittel wie beispielsweise Fleisch, Fisch, Muscheln, Obstsalat, Gemüsesalat oder ähnliche, die während der Zeit des Transportes und der Lagerung des Behälters Flüssigkeit absondern, stellen besondere Anforderungen an die Art und Weise der Verpackung. Werden keine besonderen Maßnahmen ergriffen, so sammelt sich im Laufe der Zeit für einen potentiellen Käufer sichtbar immer mehr abgesonderte Flüssigkeit in dem Verpackungsbehälter an. Je mehr Flüssigkeit sichtbar wird, um so stärker ist bei dem potentiellen Käufer der Eindruck, dass es sich nicht um ein frisches Lebensmittel handelt. Dieser Eindruck könnte den Käufer vom Kauf des verpackten Lebensmittels abhalten. Gerade bei einem Lebensmittel wie Obstsalat, das in relativ kurzer Zeit relativ viel Flüssigkeit absondert, täuscht dieser subjektive Eindruck jedoch regelmäßig. Gleichwohl lassen sich potentielle Käufer bei ihren Entscheidungen für Kauf oder Nicht-Kauf erfahrungsgemäß sehr stark von subjektiven und eher weniger von objektiven Kriterien leiten.

Aus dem Stand der Technik sind verschiedene Verpackungen für Flüssigkeit absondernde Lebensmittel bekannt, bei denen die jeweilige Verpackung oder der jeweilige Behälter zur Aufnahme des Lebensmittels zweigeteilt ist. Ein erster Behälterbereich dient zur Aufnahme des Flüssigkeit absondernden Lebensmittels, und ein zweiter Behälterbereich dient zur Aufnahme der mit der Zeit abgesonderten Flüssigkeit. Beide Behälterbereiche sind durch eine teilweise flüssigkeitsdurchlässige Abtrennung derart voneinander getrennt, dass nur die abgesonderte Flüssigkeit, nicht aber das Lebensmittel als solches aus dem ersten Behälterbereich in den zweiten Behälterbereich eintreten kann. Häufig ist in dem zweiten Behälterbereich ein flüssigkeitsabsorbierendes Mittel angeordnet. Beispiele für derartige aus dem Stand der Technik bekannte Verpackungen oder Behälter finden sich in den Druckschriften DE 10 2009 016 070 A1, EP 0 068 530 A1, EP 0 128 795 B1, EP 1 798 160 A1, EP 2 547 601 B1, EP 2 107 010 A1, WO 2011/113427 A1, WO 2007/059187 A1 und FR 2 942 214 A1.

Ein Vorteil derartiger aus dem Stand der Technik bekannter Behälter besteht darin, dass dem potentiellen Käufer die von dem Lebensmittel abgesonderte Flüssigkeit bei der Betrachtung des Behälters nicht ins Auge fällt, das Lebensmittel über längere Zeit frisch aussieht und der Käufer auf diese Weise in seiner Kaufentscheidung nicht durch rein subjektive Kriterien negativ beeinflusst wird. Nachteilig bei jenen aus dem Stand der Technik bekannten Behältern ist allerdings, dass der zweite Behälterbereich letztlich einen für Händler und Käufer gleichermaßen verlorenen Bereich und am Ende nur Müll darstellt, denn die teilweise flüssigkeitsdurchlässige Abtrennung ist regelmäßig mit dem Behälter unlösbar verbunden, und das als flüssigkeitsabsorbierendes Mittel verwendete Material ist regelmäßig weder essbar noch sonst irgendwie sinnvoll verwertbar.

Zwar gibt es im Stand der Technik Behälter, in welchen zwei verschiedene Lebensmittel wie beispielsweise ein Pudding und eine Soße übereinander angeordnet und während Transport und Lagerung durch eine mittels einer Randlasche herausziehbare Plastikfolie voneinander getrennt sind, jedoch ist bei diesen Behältern die herausziehbare Plastikfolie eine vollständig schließende Plastikfolie, die zur kompletten Trennung beider Behälterbereiche dient und für Flüssigkeit vollkommen undurchlässig ist. Außerdem ist das Herausziehen der Plastikfolie mittels der genannten Randlasche nicht besonders bequem und kann bei nicht vorsichtiger Handhabung durch den Nutzer zum Verschütten eines Teiles der Lebensmittel führen.

Der Erfindung liegt die Aufgabe zugrunde, eine neuartige Behältervorrichtung beinhaltend ein erstes zum menschlichen Verzehr bestimmtes Produkt oder Produktgemisch bereitzustellen, die sich vor allem dazu eignet, ein Flüssigkeit absonderndes Lebensmittel, wie beispielsweise Obstsalat, in ansprechender Weise aufzubewahren, und die gleichzeitig eine bessere Raumauslastungseffizienz und eine höhere Flüssigkeitsverwertungseffizienz als die im vorvorgehenden Absatz genannten Behälter aus dem Stand der Technik ermöglicht.

Erfindungsgemäß wird diese Aufgabe gelöst durch eine Behältervorrichtung nach Anspruch 1. Erfindungsgemäß wird diese Aufgabe auch gelöst durch eine Behältervorrichtung nach Anspruch 2.

Wie bei den aus dem Stand der Technik bekannten Behältern zur Aufbewahrung eines Flüssigkeit absondernden Lebensmittels sind auch sowohl die erfindungsgemäße Behältervorrichtung nach Anspruch 1 als auch die erfindungsgemäße Behältervorrichtung nach Anspruch 2 in zwei Teile getrennt. Als Trennelement dient ein ganz oder teilweise flüssigkeitsdurchlässiges Schirmelement. Im Gegensatz zu den aus dem Stand der Technik bekannten Behältern lässt sich jedoch dieses Schirmelement sowohl bei der erfindungsgemäßen Behältervorrichtung nach Anspruch 1 als auch bei der erfindungsgemäßen Behältervorrichtung nach Anspruch 2 vom Nutzer auf einfache Weise entfernen und so die Trennung der beiden Behälterteile aufheben. Auf diese Weise wird der Nutzer in die Lage versetzt, entweder die im unteren Behälterteil angesammelte Flüssigkeit nach Verzehr eines im oberen Behälterteil aufbewahrten, Flüssigkeit absondernden Produkts separat geeignet zu verwerten, oder der Nutzer kann, je nach Wunsch, das Produkt vor dem Verzehr wieder mit der von diesem Produkt abgesonderten Flüssigkeit zusammenführen.

Vorteilhafte und bevorzugte Ausführungsformen der erfindungsgemäßen Behältervorrichtung nach Anspruch 1 sind Gegenstand der Ansprüche 3 bis 10, 12 bis 15, 17 bis 24 und 26 bis 28. Vorteilhafte und bevorzugte Ausführungsformen der erfindungsgemäßen Behältervorrichtung nach Anspruch 2 sind Gegenstand der Ansprüche 4 bis 9, 11 bis 14, 16 bis 23 und 25 bis 28.

Besonders bevorzugt sind die Ausführungsformen nach den Ansprüchen 9 und 13. Das Vorsehen einer Gabel oder eines Löffels oder Göffels erleichtert dem Nutzer den Verzehr des Produktes an Orten und bei Gelegenheiten, an oder zu denen der Nutzer sonst nicht unmittelbar und ohne weiteres Zugriff auf ein Besteck hat, wie etwa auf Reisen. Ein Göffel ist ein Besteckteil, welches die Eigenschaften einer Gabel und eines Löffels in sich vereinigt und vom Nutzer sowohl als Gabel als auch als Löffel verwendet werden kann. Ein Göffel hat die Form eines Löffels, bei dem jedoch das vordere Ende nicht abgerundet, sondern stattdessen mit Gabelzacken bildenden Einkerbungen versehen ist.

Dadurch, dass sich sowohl bei der erfindungsgemäßen Behältervorrichtung nach Anspruch 1 als auch bei der erfindungsgemäßen Behältervorrichtung nach Anspruch 2 das Schirmelement während des Herausziehens aus dem Behälter zusammenklappt, ist das Entfernen des Schirmelements für den Nutzer besonders einfach und bequem. Ein versehentliches Verschütten von zum menschlichen Verzehr bestimmten Produkten beim Entfernen des Schirmelements ist hier weitgehend ausgeschlossen.

Ganz besonders bevorzugt ist die Ausführungsform nach Anspruch 26. Anders als bei den Behältern aus dem Stand der Technik wird hier als Flüssigkeit absorbierendes Material ein zum menschlichen Verzehr bestimmtes Produkt verwendet. Das bedeutet, dass keinerlei Flüssigkeit für den Verzehr verlorengeht und der Behälterinnenraum effizienter als bei den aus dem Stand der Technik bekannten Behältern mit einer teilweise flüssigkeitsdurchlässigen Abtrennung für den Lebensmitteltransport und die Lebensmittelaufbewahrung genutzt wird. Bei der Ausführungsform der erfindungsgemäßen Behältervorrichtung nach Anspruch 26 - wie übrigens auch bei der Ausführungsform der erfindungsgemäßen Behältervorrichtung nach Anspruch 24 und bei der Ausführungsform der erfindungsgemäßen Behältervorrichtung nach Anspruch 25 - kann der Nutzer je nach eigenem Wunsch entscheiden, ob der die beiden verschiedenen Produkte oder Produktgemische nacheinander verzehren oder vor dem Verzehr mischen möchte.

Vorteilhafte und bevorzugte Ausführungsbeispiele der erfindungsgemäßen Behältervorrichtungen werden nachfolgend anhand von Figuren erläutert. Es zeigt:
- Fig. 1: schematisch einen Querschnitt durch ein erstes Ausführungsbeispiel einer erfindungsgemäßen Behältervorrichtung mit eingesetztem Schirmelement und Stabelement,
- Fig. 2: schematisch einen Querschnitt durch das Schirmelement und das Stabelement von Fig. 1,
- Fig. 3: schematisch eine Draufsicht von oben auf das Schirmelement von Fig. 1 unter Weglassung des Stabelements,
- Fig. 4: schematisch eine Draufsicht von oben auf das Schirmelement und das Stabelement von Fig. 1,
- Fig. 5: schematisch einen Vorgang des Herausziehens des Schirmelements und des Stabelements aus dem Behälter von Fig. 1,
- Fig. 6: schematisch das Stabelement aus dem Ausführungsbeispiel von Fig. 1 mit eingesteckter Gabel in Seitenansicht,
- Fig. 7: schematisch das Stabelement von Fig. 6 mit eingesteckter Gabel in Draufsicht von oben,
- Fig. 8: schematisch das Stabelement und die Gabel von Fig. 6 und Fig. 7 in voneinander getrenntem Zustand,
- Fig. 9: schematisch einen Querschnitt durch ein zweites Ausführungsbeispiel einer erfindungsgemäßen Behältervorrichtung mit eingesetztem Schirmelement, Ständern und Stabelement,
- Fig. 10: schematisch das Schirmelement, die Ständer und einen Teil des Stabelements aus dem Ausführungsbeispiel von Fig. 9 samt eines teilvergrößerten Ausschnittes hiervon,
- Fig. 11: schematisch einen Querschnitt durch ein drittes Ausführungsbeispiel einer erfindungsgemäßen Behältervorrichtung mit eingesetztem Schirmelement und Stabelement und
- Fig. 12: schematisch einen Querschnitt durch ein viertes Ausführungsbeispiel einer erfindungsgemäßen Behältervorrichtung mit eingesetztem Schirmelement, Ständern und Stabelement.

Fig. 1 zeigt rein schematisch und nicht maßstabsgerecht einen Querschnitt durch ein erstes Ausführungsbeispiel einer erfindungsgemäßen Behältervorrichtung 1. Das erste Ausführungsbeispiel der erfindungsgemäßen Behältervorrichtung 1 weist einen becherartigen Behälter 1 auf, welcher seinerseits einen Boden 2 und eine Seitenwandung 3 aufweist. Außerdem ist eine abnehmbare Deckelung 4, beispielsweise in Form eines Schraubdeckels 4 oder in Form eines abziehbaren Deckels 4, vorgesehen. In Draufsicht gesehen ist das erste Ausführungsbeispiel der erfindungsgemäßen Behältervorrichtung 1 rund (vgl. auch die Fig. 3 und 4). Der Boden 2, die Seitenwandung 3 und die abnehmbare Deckelung 4 des ersten Ausführungsbeispiels der erfindungsgemäßen Behältervorrichtung 1 bestehen vollständig aus durchsichtigem Plastikmaterial. Bei anderen Ausführungsbeispielen erfindungsgemäßer Behältervorrichtungen bestehen der Boden 2, die Seitenwandung 3 und die abnehmbare Deckelung 4 aus anderem geeigneten Material und müssen auch nicht zwingend durchsichtig sein.

Ungefähr in ihrem unteren Zehntel ist die Seitenwandung 3 des Behälters 1 des ersten Ausführungsbeispiels der erfindungsgemäßen Behältervorrichtung 1 mit einer umlaufenden Stufe 5 versehen, welche als Stützstruktur dient, auf der ein Rand eines Schirmelements 6 aufliegt. Das in Fig. 3 separat in Draufsicht von oben gezeigte Schirmelement 6 ist eine regenschirmartige Einrichtung und besteht aus mit diversen Stützstreben 7 versehenem faltbarem Material. In seinem Zentrum, also mittig, hat das Schirmelement 6 eine Öffnung, durch welche hindurch sich ein Stabelement 8 erstreckt. Das Stabelement 8 wurde in der Draufsicht von Fig. 3 der besseren Übersichtlichkeit halber weggelassen. Es ist jedoch in der Gesamt-Querschnittsdarstellung von Fig. 1 zu sehen. Fig. 2 zeigt das Schirmelement 6 und das Stabelement 8 von Fig. 1 noch einmal separat im Querschnitt. Fig. 4 zeigt das Schirmelement 6 und das Stabelement 8 von Fig. 1 in Draufsicht von oben und ist mithin eine Ansicht auf das Ausführungsbeispiel der erfindungsgemäßen Bechervorrichtung von Fig. 1 von oben durch die - bei diesem speziellen Ausführungsbeispiel durchsichtige - Deckelung 4 hindurch.

Das faltbare Material, mit welchem die Stützstreben 7 des Schirmelements 6 bespannt ist, ist flüssigkeitsdurchlässig. Das Schirmelement 6 ist aufklappbar und zusammenklappbar auf dem Stabelement 8 derart angeordnet, dass sich das Stabelement 8 in longitudinaler Richtung nach beiden Seiten, d.h. sowohl nach oben als auch nach unten, über das Schirmelement 6 hinaus erstreckt (vgl. Fig. 1 und 2). Das Schirmelement 6, das Stabelement 8 und die als Stützstruktur dienende umlaufende Stufe 5 der Seitenwandung 3 des Behälters 1 sind derart eingerichtet und aufeinander abgestimmt, dass das Schirmelement 6 im aufgeklappten Zustand mit seinem Rand auf der umlaufenden Stufe 5 aufliegt und auf diese Weise den Behälter 1 in einen unteren Behälterteil 9 und einen oberen Behälterteil 10 teilt (vgl. Fig. 1), das Stabelement 8 sich in diesem Zustand sowohl in den unteren Behälterteil 9 als auch in den oberen Behälterteil 10 hinein erstreckt und sich mit seinem unteren Ende auf den Boden 2 des Behälters 1 stützt und das Schirmelement 6 durch Ziehen am oberen Ende des Stabelements 8 mitsamt dem Stabelement 8 aus dem Behälter 1 herausziehbar ist. Um ein solches Herausziehen bewerkstelligen zu können, muss der jeweilige Nutzer des ersten Ausführungsbeispiels des erfindungsgemäßen Behälters 1 natürlich vorher in jedem Falle die Deckelung 4 von der Seitenwandung 3 des Behälters 1 abnehmen. Im geschlossenen Zustand deckt die Deckelung 4 das komplette Stabelement 8 mit ab, d.h., das Stabelement 8 reicht in diesem Zustand nicht über die Deckelung 4 hinaus, so wie es in Fig. 1 dargestellt ist.

Bei dem Ausführungsbeispiel der erfindungsgemäßen Behältervorrichtung 1 von Fig. 1 befindet sich im befüllten Zustand des Behälters 1 im oberen Behälterteil 10 ein Obstsalat 11 (vgl. Fig. 5). Die Füllhöhe des Obstsalats 11 ist jedoch begrenzt derart, dass das unten auf dem Boden 2 des Behälters 1 aufstehende Stabelement 8 nach oben über den Obstsalat 11 hinausragt. Das Schirmelement 6 ist so eingerichtet, dass es im aufgeklappten und auf der umlaufenden Stufe 5 aufliegenden Zustand eine Trennung des Obstsalats 11 von dem unteren Behälterteil 9 gewährleistet derart, dass nur etwaig von dem Obstsalat 11 abgesonderte Flüssigkeit in den unteren Behälterteil 9 gelangen kann.

In dem unteren Behälterteil 9 befindet sich bei dem Ausführungsbeispiel der erfindungsgemäßen Behältervorrichtung 1 von Fig. 1 Getreide 12, beispielsweise Bulgur 12 (vgl. Fig. 5). Das Getreide 12 absorbiert die von dem Obstsalat 11 mit der Zeit abgesonderte und durch das Schirmelement 6 hindurch in den unteren Behälterteil 9 abgetropfte Flüssigkeit. Auf diese Weise beginnt der Obstsalat 11 nicht, nach einer gewissen Zeit in der eigenen Flüssigkeit zu schwimmen und dadurch unansehnlich zu werden, sondern der Obstsalat 11 bleibt längere Zeit ansehnlich frisch, obwohl er auf natürliche Weise dauernd Flüssigkeit abgibt. Diese Flüssigkeit wird jedoch von dem Getreide 12 im unteren Behälterteil 9 wirksam absorbiert und von einem potentiellen Käufer der Obstsalat-Getreide-Packung daher nicht als solche wahrgenommen, so dass sie auch die Kaufentscheidung des potentiellen Käufers nicht negativ beeinflussen kann.

Zwar ist es durchaus möglich, den unteren Behälterteil 9 nicht vorab mit einem zum menschlichen Verzehr bestimmten Produkt oder Produktgemisch zu bestücken, sondern einfach leer zu lassen, jedoch ist es erfindungsgemäß bevorzugt, im unteren Behälterteil 9 ein zum menschlichen Verzehr bestimmtes Produkt oder Produktgemisch anzuordnen, welches in der Lage ist, die aus dem oberen Behälterteil 10 durch das Schirmelement 6 hindurch abtropfende Flüssigkeit zu binden. Außer dem schon erwähnten Getreide 12, wie etwa Bulgur, Grieß, Hirse, Linsen, Soja, Chia-Samen, Leinsamen oder Erzeugnissen daraus, kommen hierfür beispielsweise auch in Frage: Kuskus und/oder Amaranth und/oder Reis und/oder Quinoa und/oder jeweils Erzeugnisse daraus und/oder Superfood wie z.B. Fruchtpulver, Proteinpulver oder ähnliches und/oder Nüsse und/oder Obst und/oder Obsterzeugnisse wie z.B. getrocknete Früchte, Fruchtpüree oder ähnliches und/oder Gemüse- und Gemüseerzeugnisse und/oder Verdickungs- und/oder Geliermittel. Verwendbar sind auch viele weitere Lebensmittel, Lebensmittelgemische, für den menschlichen Verzehr bestimmte Verdickungsmittel oder Geliermittel und Gemische von Lebensmitteln und derartigen Verdickungsmitteln und Geliermitteln.

Ein Käufer, welcher den Behälter 1 gemäß dem ersten Ausführungsbeispiel der Erfindung mit dem Obstsalat 11 im oberen Behälterteil 10 und dem durch die vom Obstsalat 11 abtropfende Flüssigkeit befeuchteten Getreide 12 im unteren Behälterteil 9 erworben hat, kann sich auf zweierlei Weise zum Verzehr der Produkte entschließen. Er kann beispielsweise zunächst den Obstsalat 11 aufessen, dann das Stabelement 8 samt dem Schirmelement 6 aus dem Behälter 1 herausziehen und anschließend das befeuchtete Getreide 12 verzehren. Mit hoher Wahrscheinlichkeit wird es der Käufer jedoch bevorzugen, zunächst das Stabelement 8 samt dem Schirmelement 6 aus dem Behälter 1 zu entfernen, ehe er mit dem Verzehr der Obstsalat-Getreide-Kombination 11, 12 beginnt. Dies wird dem Käufer dadurch erleichtert, dass bei dem Ausführungsbeispiel des erfindungsgemäßen Behälters von Fig. 1 / Fig. 5 das Schirmelement 6, das Stabelement 8 und der Obstsalat 11 - letzterer in seiner Masse und Konsistenz - so eingerichtet und aufeinander abgestimmt sind, dass sich das Schirmelement 6 zusammenklappt, während es - natürlich nach Öffnung der Deckelung 4 - durch Ziehen am oberen Ende des Stabelements 8 mitsamt dem Stabelement 8 aus dem Behälter 1 herausgezogen wird. Dieser Vorgang ist schematisch in Fig. 5 gezeigt.

In Fig. 5a beginnt der die Behältervorrichtung 1 erworben habende Käufer bzw. Nutzer, am oberen Ende des Stabelements 8 das Stabelement 8 samt dem Schirmelement 6 nach oben aus dem Behälter 1 zu ziehen. Der Obstsalat 11 setzt dem einen Widerstand entgegen, welcher dazu führt, dass sich das Schirmelement 6 zusammenzuklappen beginnt. Dadurch wird die vertikale Angriffsfläche des Obstsalats 11 gegen das Schirmelement 6 geringer, und der Nutzer kann das Stabelement 8 und das Schirmelement 6 ohne große Kraftanstrengung weiter nach oben ziehen. Hierbei setzt sich gleichwohl der Druck des Obstsalats 11 gegen das Schirmelement 6 - wenn auch mit verringerter Angriffsfläche - fort, und in diesem Wechselspiel schließt sich das Schirmelement 6 immer mehr (vgl. Fig. 5b), so dass es vom Nutzer auch weiterhin ohne große Kraftanstrengung nach oben gezogen werden kann, bis es schließlich samt dem Stabelement 8 den Bereich des Obstsalats 11 vollständig verlassen hat (vgl. Fig. 5c).

Verallgemeinert kann dieses wichtige Detail folgendermaßen zusammengefasst werden: Im oberen Behälterteil 10 befindet sich ein erstes zum menschlichen Verzehr bestimmtes Produkt oder Produktgemisch 11, beispielsweise ein Obstsalat 11. Das Schirmelement 6 liegt im aufgeklappten Zustand mit seinem Rand auf der als Stützstruktur dienenden umlaufenden Stufe 5 der Seitenwandung 3 des Behälters 1 auf und ist so eingerichtet, dass es in diesem Zustand eine Trennung des ersten Produktes oder Produktgemisches 11 von dem unteren Behälterteil 9 gewährleistet derart, dass nur etwaig von dem ersten Produkt oder Produktgemisch 11 abgesonderte Flüssigkeit in den unteren Behälterteil 9 gelangen kann, und dass in diesem Zustand das Stabelement 8 nach oben über das erste Produkt oder Produktgemisch 11 hinausragt. Dabei sind das Schirmelement 6, das Stabelement 8 und das erste Produkt oder Produktgemisch 11 so eingerichtet und aufeinander abgestimmt, dass sich das Schirmelement 6 zusammenklappt, während es durch Ziehen am oberen Ende des Stabelements 8 mitsamt dem Stabelement 8 aus dem Behälter 1 herausgezogen wird.

Obwohl das Stabelement 8 tatsächlich - abgesehen davon, dass es geeignet gestaltet sein muss, um das Schirmelement 6 aufklappbar und zusammenklappbar festzuhalten - keine besondere Form aufzuweisen braucht, ist bei erfindungsgemäßen Behältervorrichtungen doch häufig eine besondere Gestaltung des oberen Endes des Stabelements 8 vorgesehen.

Bei dem Stabelement 8 des Ausführungsbeispiels der erfindungsgemäßen Behältervorrichtung 1 von Fig. 1 ist zum Beispiel das Stabelement 8 an seinem oberen Ende als Kelch 13 zur Aufnahme mindestens eines Gegenstandes ausgebildet. Regelmäßig handelt es sich dabei um einen Besteck-Gegenstand, wie etwa eine Gabel 14 oder einen Löffel oder einen Göffel. Es können auch beispielsweise zwei Besteck-Gegenstände, etwa sowohl eine Gabel 14 als auch ein Löffel, gleichzeitig in dem Kelch 13 stecken. Dieser Gegenstand bzw. diese Gegenstände kann bzw. können bei verschiedenen Ausführungsbeispielen der Erfindung zusammenklappbar sein. Dies soll dem Käufer bzw. Nutzer den Verzehr des Obstsalates 11 und des Getreides 12 auch an solchen Orten und bei solchen Gelegenheiten erleichtern, an denen bzw. zu denen gewöhnlich kein Besteck sofort unmittelbar greifbar ist, wie etwa auf Reisen.

Konkret ist bei dem Ausführungsbeispiel der erfindungsgemäßen Behältervorrichtung 1 von Fig. 1 vorgesehen, eine zusammenklappbare Gabel 14 in dem Kelch 13 zu deponieren. Diese zusammenklappbare Gabel 14 ist in den Darstellungen der Fig. 1 bis 5 der Übersichtlichkeit halber weggelassen worden. Die Darstellungen der Fig. 6 bis 8 zeigen jedoch die zusammenklappbare Gabel 14.

Fig. 6 zeigt schematisch und nicht maßstabsgerecht eine Seitenansicht des Schirmelements 6 und des Stabelements 8 von Fig. 1 mit der in dem Kelch 13 deponierten, zusammengeklappten Gabel 14, und Fig. 7 zeigt schematisch und nicht maßstabsgerecht die zugehörige Draufsicht von oben. Anzumerken ist, dass bei geschlossenem Behälter 1 auch die Gabel 14 unterhalb der Deckelung 4 und somit innerhalb des oben von der Deckelung 4 abgeschlossenen oberen Behälterteils 10 verbleibt.

Fig. 8 schließlich zeigt das Stabelement 8 und die Gabel 14 von Fig. 6 und Fig. 7 in voneinander getrenntem Zustand. Der Nutzer hat hier die Gabel 14 dem Kelch 13 entnommen, klappt sie auf und kann dann beginnen, mit Hilfe der Gabel 14 den Obstsalat 11 und das Getreide 12 zu verzehren.

Es sei an dieser Stelle ausdrücklich darauf hingewiesen, dass das Stabelement 8 bei anderen Ausführungsbeispielen erfindungsgemäßer Behältervorrichtungen nicht unbedingt irgendeine besondere Formgebung an seinem oberen Ende aufzuweisen braucht. Es kann auch einfach ein Stab mit oder ohne Griffteil sein, den der Benutzer einfach ergreifen kann, um das Stabelement 8 samt dem Schirmelement 6 aus dem jeweiligen Behälter herauszuziehen.

Es sei an dieser Stelle ferner ausdrücklich darauf hingewiesen, dass bei anderen Ausführungsbeispielen erfindungsgemäßer Behältervorrichtungen anstelle von Obstsalat 11 auch ein anderes zum menschlichen Verzehr bestimmtes Produkt, welches mit der Zeit Flüssigkeit absondert, in dem oberen Behälterteil 10 deponiert sein kann, beispielsweise ein Gemüsesalat, wie beispielsweise ein Rote-Beete-Salat, oder ein Meeresfrüchtesalat oder ein Fischsalat oder ein Wurstsalat oder irgendeine beliebige Kombination all dieser Salate. Obwohl die Verwendung von Obstsalat 11 ganz besonders bevorzugt ist, ist die Erfindung jedoch keineswegs auf die Verwendung von Obstsalat eingeschränkt. Wichtig ist in jedem Falle, dass das jeweils verwendete Schirmelement 6 auf das jeweilige Produkt oder Produktgemisch in dem oberen Behälterteil 10 abgestimmt ist, so dass sichergestellt wird, dass bei aufgeklapptem Schirmelement 6 zwar Flüssigkeit, aber nicht das Produkt oder Produktgemisch an sich vom oberen Behälterteil 10 in den unteren Behälterteil 9 gelangen kann. Dabei kann das Schirmelement 6 durchaus unterschiedlich gestaltet sein. Es kann z.B. ein - beispielsweise aus sehr feinem Metalldraht bestehendes - gitterartiges Element sein, oder es kann, wie bei dem Ausführungsbeispiel von Fig. 1, mit Stützstreben 7 versehenes permeables oder semipermeables Material aufweisen, oder es kann mit Stützstreben 7 versehene Gaze sein. In jedem Falle muss es zumindest teilweise flüssigkeitsdurchlässig sein, und es muss aufklappbar und zusammenklappbar sein.

Fig. 9 zeigt rein schematisch und nicht maßstabsgerecht einen Querschnitt durch ein zweites Ausführungsbeispiel einer erfindungsgemäßen Behältervorrichtung 15. Das in Fig. 9 dargestellte zweite Ausführungsbeispiel der erfindungsgemäßen Behältervorrichtung 15 ist sehr ähnlich dem in Fig. 1 dargestellten ersten Ausführungsbeispiel der erfindungsgemäßen Behältervorrichtung 1 aufgebaut und funktioniert auch ganz entsprechend. Gleiche Teile sind in den Fig. 9 und 1 mit jeweils den gleichen Bezugszeichen versehen.

Das zweite Ausführungsbeispiel der erfindungsgemäßen Behältervorrichtung 15 weist einen becherartigen Behälter 15 auf, welcher seinerseits einen Boden 2 und eine Seitenwandung 3 aufweist. In Draufsicht gesehen hat das zweite Ausführungsbeispiel der erfindungsgemäßen Behältervorrichtung 15 eine kreisrunde Form, ganz genau so, wie es in den Fig. 3 und 4 für das erste Ausführungsbeispiel der erfindungsgemäßen Behältervorrichtung 1 rein schematisch angedeutet ist. Anders als bei dem ersten Ausführungsbeispiel der erfindungsgemäßen Behältervorrichtung 1 ist jedoch bei dem zweiten Ausführungsbeispiel der erfindungsgemäßen Behältervorrichtung 15 die Seitenwandung 3 des Behälters 15 nicht mit einer Stufe versehen, sondern verläuft glatt, d.h. ohne irgendwelche Stufen oder Vorsprünge, vom Boden 2 bis zu ihrem oberen Rand, an welchem das zweite Ausführungsbeispiel der erfindungsgemäßen Behältervorrichtung 15 genau wie das erste Ausführungsbeispiel der erfindungsgemäßen Behältervorrichtung 1 mittels einer abnehmbaren oder abziehbaren oder abschraubbaren Deckelung 4 verschlossen ist. Der Boden 2, die Seitenwandung 3 und die Deckelung 4 sind auch bei dem zweiten Ausführungsbeispiel der erfindungsgemäßen Behältervorrichtung 15 aus durchsichtigem Plastikmaterial gefertigt. Anstelle von durchsichtigem Plastikmaterial kann aber bei anderen Ausführungsbeispielen auch nichtdurchsichtiges oder nur teilweise durchsichtiges Material verwendet werden. Denkbar ist es beispielsweise, den Boden 2 und die Seitenwandung 3 ganz oder teilweise aus Glas und/oder aus Holz und/oder aus Metall zu fertigen. Möglich ist es beispielsweise auch, die Deckelung 4 aus Metall und/oder aus Holz zu fertigen.

Wie bei dem ersten Ausführungsbeispiel der erfindungsgemäßen Behältervorrichtung 1, so befindet sich auch innerhalb des zweiten Ausführungsbeispiels der erfindungsgemäßen Behältervorrichtung 15 ein Schirmelement 6, welches aufklappbar und zusammenklappbar auf einem Stabelement 8 derart angeordnet ist, dass sich das Stabelement 8 in longitudinaler Richtung nach beiden Seiten über das Schirmelement 6 hinaus erstreckt. Das Stabelement 8 ist bei dem ersten Ausführungsbeispiel der erfindungsgemäßen Behältervorrichtung 1 und bei dem zweiten Ausführungsbeispiel der erfindungsgemäßen Behältervorrichtung 15 in gleicher Weise aufgebaut und ist also auch bei dem zweiten Ausführungsbeispiel der erfindungsgemäßen Behältervorrichtung 15 an seinem oberen Ende als Kelch 13 zur Aufnahme mindestens eines Gegenstandes, bevorzugterweise eines Besteck-Gegenstandes wie beispielsweise einer Gabel 14, eines Löffels oder eines Göffels, ausgebildet. Insofern wird hier was den Kelch 13 des Stabelementes 8 und den bzw. die darin deponierten Besteck-Gegenstand bzw. Besteck-Gegenstände betrifft vollumfänglich auf die obige Beschreibung zu den Fig. 6 bis 8 verwiesen.

Das Schirmelement 6 als solches ist bei dem ersten Ausführungsbeispiel der erfindungsgemäßen Behältervorrichtung 1 und bei dem zweiten Ausführungsbeispiel der erfindungsgemäßen Behältervorrichtung 15 in gleicher Weise aufgebaut und besteht also auch bei dem zweiten Ausführungsbeispiel der erfindungsgemäßen Behältervorrichtung 15 aus mit flüssigkeitsdurchlässigem Material bespannten Stützstreben 7. Insofern wird hier was das Schirmelement 6 als solches betrifft vollumfänglich auf die obige Beschreibung zu den Fig. 3 und 4 verwiesen.

Anders als bei dem ersten Ausführungsbeispiel der erfindungsgemäßen Behältervorrichtung 1 sind jedoch bei dem zweiten Ausführungsbeispiel der erfindungsgemäßen Behältervorrichtung 15 an dem Schirmelement 6 mehrere Ständer 16 befestigt. Dabei sind das Schirmelement 6, die Ständer 16 und das Stabelement 8 derart eingerichtet und aufeinander abgestimmt, dass die Ständer 16 im aufgeklappten Zustand des Schirmelements 6 auf dem Boden 2 des Behälters 15 aufstehen und das Schirmelement 6 derart tragen, dass es den Behälter 15 in einen unteren Behälterteil 9 und einen oberen Behälterteil 10 teilt, das Stabelement 8 sich in diesem Zustand sowohl in den unteren Behälterteil 9 als auch in den oberen Behälterteil 10 hinein erstreckt und sich mit seinem unteren Ende auf den Boden 2 des Behälters 15 stützt und das Schirmelement 6 durch Ziehen am oberen Ende des Stabelements 8 mitsamt dem Stabelement 8 und den Ständern 16 aus dem Behälter 15 herausziehbar ist.

Die Fig. 10 zeigt zur besseren Verdeutlichung noch einmal separat das Schirmelement 6, die Ständer 16 und einen Teil des Stabelements 8 aus dem Ausführungsbeispiel der erfindungsgemäßen Behältervorrichtung 15 von Fig. 9 samt eines teilvergrößerten Ausschnittes hiervon.

Wenn das Schirmelement 6 im aufgeklappten Zustand mit seinen Ständern 16 auf dem Boden 2 des Behälters 15 aufsteht, so ragt das Stabelement 8, ggf. einschließlich eines in den Kelch 13 eingesteckten Gegenstandes, nicht über die abnehmbare oder abziehbare Deckelung 4 hinaus, d.h. die Deckelung 4 schließt den Behälter 15 einschließlich des Stabelements 8 und eines ggf. in den Kelch 13 eingesteckten Gegenstandes ab.

Für die Befüllung des zweiten Ausführungsbeispiels der erfindungsgemäßen Behältervorrichtung 15 gilt ganz entsprechend alles, was oben bereits für die Befüllung des ersten Ausführungsbeispiels der erfindungsgemäßen Behältervorrichtung 1 ausgeführt wurde. Bevorzugterweise ist die Befüllung des oberen Behälterteils 10 mit Obstsalat vorgesehen, wobei allerdings die Füllhöhe des Obstsalats derart begrenzt wird, dass das Stabelement 8 nach oben über den Obstsalat hinausragt, wenn es unten auf dem Boden 2 des Behälters 15 aufsteht. Im unteren Behälterteil 9 wird bevorzugterweise Getreide, und besonders bevorzugt Bulgur, deponiert.

Verallgemeinert lässt sich für das zweite Ausführungsbeispiel der erfindungsgemäßen Behältervorrichtung 15 folgendes ausführen: In dem oberen Behälterteil 10 befindet sich ein erstes zum menschlichen Verzehr bestimmtes Produkt oder Produktgemisch, beispielsweise ein Obstsalat. Das Schirmelement 6 steht im aufgeklappten Zustand mit seinen Ständern 16 auf dem Boden 2 des Behälters 15 auf und ist so eingerichtet, dass es in diesem Zustand eine Trennung des ersten Produktes oder Produktgemisches von dem unteren Behälterteil 9 gewährleistet derart, dass nur etwaig von dem ersten Produkt oder Produktgemisch abgesonderte Flüssigkeit in den unteren Behälterteil 9 gelangen kann, und dass in diesem Zustand das Stabelement 8 nach oben über das erste Produkt oder Produktgemisch hinausragt. Dabei sind das Schirmelement 6, die Ständer 16, das Stabelement 8 und das erste Produkt oder Produktgemisch so eingerichtet und aufeinander abgestimmt, dass sich das Schirmelement 6 zusammenklappt, während es durch Ziehen am oberen Ende des Stabelements 8 mitsamt dem Stabelement 8 und den Ständern 16 aus dem Behälter 15 herausgezogen wird.

Auch bei dem zweiten Ausführungsbeispiel der erfindungsgemäßen Behältervorrichtung 15 ist es, wie bei dem ersten Ausführungsbeispiel der erfindungsgemäßen Behältervorrichtung 1, nicht unbedingt notwendig, im unteren Behälterteil 9 überhaupt irgendein Produkt anzuordnen. Allerdings ist es bei weitem bevorzugt, wie bereits beschrieben, im unteren Behälterteil 9 ein zweites zum menschlichen Verzehr bestimmtes Produkt oder Produktgemisch anzuordnen, welches von dem ersten Produkt oder Produktgemisch verschieden ist und welches in der Lage ist, die von dem ersten Produkt oder Produktgemisch abgesonderte und durch das Schirmelement 6 hindurch in den unteren Behälterteil 9 abgetropfte Flüssigkeit zu absorbieren. Da jedoch bei dem zweiten Ausführungsbeispiel der erfindungsgemäßen Behältervorrichtung 15 die an dem Schirmelement 6 befestigten Ständer 16 in den unteren Behälterteil 9 und damit auch - sofern vorhanden - in das zweite Produkt oder Produktgemisch hineinragen, muss für diesen Fall sichergestellt sein, dass die Beschaffenheit und Konsistenz des zweiten Produktes oder Produktgemisches derart ausgewählt und auf die Beschaffenheit der Ständer 16 abgestimmt ist, dass das zweite Produkt oder Produktgemisch das Herausziehen und Zusammenklappen des Schirmelementes 6 nicht übermäßig erschwert oder behindert oder gar völlig unmöglich macht. Verallgemeinernd lässt sich dies so ausdrücken: Bei dem zweiten Ausführungsbeispiel der erfindungsgemäßen Behältervorrichtung 15 sind das Schirmelement 6, die Ständer 16, das Stabelement 8, das erste Produkt oder Produktgemisch und das zweite Produkt oder Produktgemisch so eingerichtet und aufeinander abgestimmt, dass sich das Schirmelement 6 zusammenklappt, während es durch Ziehen am oberen Ende des Stabelements 8 mitsamt dem Stabelement 8 und den Ständern 16 aus dem Behälter 15 herausgezogen wird.

Das Zusammenklappen des Schirmelements 6 beim Hinausziehen aus dem Behälter 15 gemäß dem Ausführungsbeispiel von Fig. 9 verläuft ganz entsprechend dem Zusammenklappen des Schirmelements 6 beim Hinausziehen aus dem Behälter 1 gemäß dem Ausführungsbeispiel von Fig. 1. Dementsprechend kann hier in diesem Zusammenhang für das zweite Ausführungsbeispiel der erfindungsgemäßen Behältervorrichtung 15 vollumfänglich auf die oben bereits für das erste Ausführungsbeispiel der erfindungsgemäßen Behältervorrichtung 1 unter Bezugnahme auf Fig. 5 gegebene Beschreibung dieses Vorgangs verwiesen werden. Etwas verkompliziert wird das Zusammenklappen des Schirmelements 6 bei dem zweiten Ausführungsbeispiel der erfindungsgemäßen Behältervorrichtung 15 allerdings durch die - beim ersten Ausführungsbeispiel der erfindungsgemäßen Behältervorrichtung 1 entbehrlichen und daher dort nicht vorhandenen - Ständer 16, welche an dem Schirmelement 6 befestigt sind. Diese Ständer 16 müssen in Anzahl, Größe, Anordnung und Gestalt auf das Schirmelement 6 derart abgestimmt sein, dass sie das Zusammenklappen des Schirmelements 6 nicht oder jedenfalls möglichst wenig erschweren oder behindern.

So hat jedes der beiden oben beschriebenen Ausführungsbeispiele der erfindungsgemäßen Behältervorrichtung 1, 15 gegenüber dem jeweils anderen Ausführungsbeispiel einen gewissen Vorteil, aber auch einen gewissen Nachteil.

Bei dem ersten Ausführungsbeispiel erfordert der Behälter 1 in der Herstellung eine etwas kompliziertere Gestaltung, indem im Behälterinneren an der Seitenwandung 3 eine Stützstruktur für das Schirmelement 6 vorgesehen werden muss. Diese Stützstruktur kann beispielsweise die bereits beschriebene umlaufende Stufe 5 in der Seitenwandung 3 des Behälters 1 sein. Die Stützstruktur kann aber beispielsweise auch aus mehreren in gleicher Höhe sich aus der Seitenwandung 3 des Behälters 1 heraus erstreckenden Vorsprüngen bestehen. Diese etwas kompliziertere Gestaltung des Behälters 1 ermöglicht es aber andererseits, das Schirmelement 6 - abgesehen von dem Stabelement 8 - ohne zusätzliche Ständer zu gestalten und somit ein einfaches Zusammenklappen des Schirmelements 6 ohne irgendeine potentielle Behinderung durch zusätzliche Ständer stets zu gewährleisten. Insofern braucht für das Zusammenklappen des Schirmelementes 6 bei dem ersten Ausführungsbeispiel der erfindungsgemäßen Behältervorrichtung 1 auch keine Rücksicht auf das im unteren Behälterteil 9 etwaig sich befindende Produkt oder Produktgemisch genommen zu werden, denn dieses hat bei dem ersten Ausführungsbeispiel der erfindungsgemäßen Behältervorrichtung 1 auf keinen Fall einen Einfluss auf das Zusammenklappen des Schirmelements 6 beim Hinausziehen des Schirmelements 6 aus dem Behälter 1 und ist mithin jedenfalls unter diesem Aspekt in seiner Auswahl nicht eingeschränkt.

Bei dem zweiten Ausführungsbeispiel erfordert der Behälter 15 in der Herstellung keinerlei besonderen Maßnahmen und kann zunächst als ganz einfacher Behälter 15 mit glatter Seitenwandung sehr kostengünstig produziert werden. Dafür verlagert sich die Komplexität hier aber auf die an dem Schirmelement 6 zu befestigenden Ständer 16, die, wie bereits oben erläutert, in ihrer Anzahl, Anordnung, Größe und Formgebung auf das Schirmelement 6 und auch auf das etwaig vorhandene zweite Produkt oder Produktgemisch im unteren Behälterteil 9 abgestimmt sein müssen.

Bei diversen unterschiedlichen Ausführungsbeispielen erfindungsgemäßer Behältervorrichtungen kann das Schirmelement 6 ein - beispielsweise aus sehr feinen Metalldrähten bestehendes - gitterartiges Element sein, oder es kann mit Stützstreben 7 versehenes permeables oder semipermeables Material aufweisen, oder es kann mit Stützstreben 7 versehene Gaze aufweisen. In jedem Falle muss das Schirmelement 6 zumindest teilweise flüssigkeitsdurchlässig sowie aufklappbar und zusammenklappbar sein.

Fig. 11 zeigt rein schematisch und nicht maßstabsgerecht einen Querschnitt durch ein drittes Ausführungsbeispiel einer erfindungsgemäßen Behältervorrichtung 17. Das in Fig. 11 dargestellte dritte Ausführungsbeispiel der erfindungsgemäßen Behältervorrichtung 17 entspricht weitgehend dem ersten Ausführungsbeispiel der erfindungsgemäßen Behältervorrichtung 1 von Fig. 1 mit dem einzigen Unterschied, dass das Stabelement 8 an seinem oberen Ende bei dem dritten Ausführungsbeispiel der erfindungsgemäßen Behältervorrichtung 17 nicht als Kelch, sondern als Göffel 18 ausgebildet ist. Im übrigen funktioniert das in Fig. 11 gezeigte dritte Ausführungsbeispiel der erfindungsgemäßen Behältervorrichtung 17 ganz genau so wie das mit Bezug auf die Fig. 1 bis 5 beschriebene erste Ausführungsbeispiel der erfindungsgemäßen Behältervorrichtung 1, und es wird daher an dieser Stelle insoweit vollumfänglich auf die oben mit Bezug auf die Fig. 1 bis 5 gegebene Beschreibung verwiesen. Gleiche Elemente sind in den Fig. 11 und 1 mit gleichen Bezugszeichen versehen.

Sobald der Benutzer das Stabelement 8 samt dem Schirmelement 6 aus dem erfindungsgemäßen Behälter 17 von Fig. 11 herausgezogen hat, kann der Benutzer das Stabelement 8 als Göffel 18 verwenden, um damit in bequemer Weise den Obstsalat und das Getreide zu essen.

Fig. 12 zeigt rein schematisch und nicht maßstabsgerecht einen Querschnitt durch ein viertes Ausführungsbeispiel einer erfindungsgemäßen Behältervorrichtung 19. Das in Fig. 12 dargestellte vierte Ausführungsbeispiel der erfindungsgemäßen Behältervorrichtung 19 entspricht weitgehend dem zweiten Ausführungsbeispiel der erfindungsgemäßen Behältervorrichtung 15 von Fig. 9 mit dem einzigen Unterschied, dass das Stabelement 8 an seinem oberen Ende bei dem vierten Ausführungsbeispiel der erfindungsgemäßen Behältervorrichtung 19 nicht als Kelch, sondern als Göffel 18 ausgebildet ist. Im übrigen funktioniert das in Fig. 12 gezeigte vierte Ausführungsbeispiel der erfindungsgemäßen Behältervorrichtung 19 ganz genau so wie das mit Bezug auf die Fig. 9 und 10 beschriebene zweite Ausführungsbeispiel der erfindungsgemäßen Behältervorrichtung 15, und es wird daher an dieser Stelle insoweit vollumfänglich auf die oben mit Bezug auf die Fig. 9 und 10 gegebene Beschreibung verwiesen. Gleiche Elemente sind in den Fig. 12 und 9 mit gleichen Bezugszeichen versehen.

Sobald der Benutzer das Stabelement 8 samt dem Schirmelement 6 aus dem erfindungsgemäßen Behälter 19 von Fig. 12 herausgezogen hat, kann der Benutzer das Stabelement 8 als Göffel 18 verwenden, um damit in bequemer Weise den Obstsalat und das Getreide zu essen.

Die in den Fig. 11 und 12 dargestellten Ausführungsbeispiele erfindungsgemäßer Behältervorrichtungen 17, 19 können auch dahingehend abgewandelt werden, dass das obere Ende des Stabelements 8 nicht als Göffel, sondern als Gabel oder als Löffel ausgebildet ist.

Ferner ist anzumerken, dass der Formgebung der Seitenwandung 3, des Bodens 2 und der Deckelung 4 erfindungsgemäßer Behältervorrichtungen an sich keinerlei Grenzen gesetzt sind, solange die erfindungsgemäß beanspruchten Funktionalitäten gewährleistet bleiben. Insbesondere brauchen die Behälter nicht unbedingt eine runde Grundfläche haben, sondern sie können auch eckig sein oder eine kombinierte Formgebung wie etwa eckig mit abgerundeten Kanten haben.

Schließlich sei darauf hingewiesen, dass es auch solche Ausführungsbeispiele erfindungsgemäßer Behältervorrichtungen gibt, bei denen nicht die gesamte Seitenwandung 3 des Behälters und nicht der gesamte Boden 2 des Behälters und nicht die gesamte Deckelung 4 des Behälters aus durchsichtigem Material gestaltet sind. Beispielsweise können der Boden 2 und ein zum unteren Behälterteil 9 gehörender Teil der Seitenwandung 3 des Behälters undurchsichtig gefärbt sein. Auch können sich an beliebigen Stellen des Bodens 2, der Seitenwandung 3 und der Deckelung 4 undurchsichtige Aufdrucke oder Aufkleber befinden. Außerdem kann anstelle von Plastikmaterial für die Herstellung des Bodens 2, der Seitenwandung 3 und der Deckelung 4 der Behältervorrichtung auch jedes andere Material verwendet werden, das für den Kontakt mit zum menschlichen Verzehr bestimmten Produkten gesundheitlich unbedenklich und geeignet ist.

Das Anbringen der Deckelung 4 auf dem Behälter 1, 15, 17, 19 ist auf vielfältige Weise möglich. Die Deckelung 4 kann beispielsweise ein oben auf die Seitenwandung 3 des Behälters 1, 15, 17, 19 aufklippbarer Deckel sein, der entweder vollständig von dem Rest des Behälters 1, 15, 17, 19 abgenommen oder mittels einer scharnierartigen Einrichtung an der Seitenwandung 3 des Behälters 1, 15, 17, 19 befestigt ist. Die Deckelung 4 kann aber beispielsweise auch einfach eine oben auf die Seitenwandung 3 des Behälters 1, 15, 17, 19 adhädierte, den Behälter 1, 15, 17, 19 abdeckende und vom Nutzer abziehbare Plastikfolie oder Metallfolie sein. Die Deckelung 4 kann ferner beispielsweise auch aus einer Kombination einer solchen Plastikfolie oder Metallfolie mit einem zusätzlich darüber angeordneten abnehmbaren weiteren Deckel aus steiferem Material sein. Die Deckelung 4 kann bei anderen Ausführungsbeispielen auch ein Schraubdeckel sein.

Das Stabelement 8 kann beispielsweise aus Plastikmaterial oder aus Holz oder aus Metall gefertigt sein. Sein oberes Ende muss nicht unbedingt die Form eines Kelches oder eines Göffels oder einer Gabel oder eines Löffels haben. Es kann auch einfach ein Stab mit oder ohne Griffelement sein. Ganz allgemein muss das Stabelement 8 an seinem oberen Ende lediglich so beschaffen sein, dass der Benutzer es ergreifen und samt dem Schirmelement 6 aus dem Behälter herausziehen kann.

## Patentansprüche

1. Behältervorrichtung (1, 17) beinhaltend ein erstes zum menschlichen Verzehr bestimmtes Produkt oder Produktgemisch (11)
mit
- einem becherartigen Behälter (1, 17), der einen Boden (2) und eine Seitenwandung (3) aufweist, und
- einem ganz oder teilweise flüssigkeitsdurchlässigen Schirmelement (6), welches aufklappbar und zusammenklappbar auf einem Stabelement (8) derart angeordnet ist, dass sich das Stabelement (8) in longitudinaler Richtung nach beiden Seiten über das Schirmelement (6) hinaus erstreckt,
**gekennzeichnet durch**
eine im Behälterinneren an der Seitenwandung (3) vorgesehene Stützstruktur (5) für das Schirmelement (6),
wobei
das Schirmelement (6), das Stabelement (8) und die Stützstruktur (5) derart eingerichtet und aufeinander abgestimmt sind, dass
- das Schirmelement (6) im aufgeklappten Zustand mit seinem Rand auf der Stützstruktur (5) aufliegt und auf diese Weise den Behälter (1, 17) in einen unteren Behälterteil (9) und einen oberen Behälterteil (10) teilt,
- das Stabelement (8) sich in diesem Zustand sowohl in den unteren Behälterteil (9) als auch in den oberen Behälterteil (10) hinein erstreckt und sich mit seinem unteren Ende auf den Boden (2) des Behälters (1, 17) stützt und
- das Schirmelement (6) durch Ziehen am oberen Ende des Stabelements (8) mitsamt dem Stabelement (8) aus dem Behälter (1, 17) herausziehbar ist,
und wobei ferner
- sich in dem oberen Behälterteil (10) das erste zum menschlichen Verzehr bestimmte Produkt oder Produktgemisch (11) befindet,
- das Schirmelement (6) im aufgeklappten Zustand mit seinem Rand auf der Stützstruktur (5) aufliegt und so eingerichtet ist, dass es in diesem Zustand eine Trennung des ersten Produktes oder Produktgemisches (11) von dem unteren Behälterteil (9) gewährleistet derart, dass nur etwaig von dem ersten Produkt oder Produktgemisch (11) abgesonderte Flüssigkeit in den unteren Behälterteil (9) gelangen kann, und dass in diesem Zustand das Stabelement (8) nach oben über das erste Produkt oder Produktgemisch (11) hinausragt, und
- das Schirmelement (6), das Stabelement (8) und das erste Produkt oder Produktgemisch (11) so eingerichtet und aufeinander abgestimmt sind, dass sich das Schirmelement (6) zusammenklappt, während es durch Ziehen am oberen Ende des Stabelements (8) mitsamt dem Stabelement (8) aus dem Behälter (1, 17) herausgezogen wird.

2. Behältervorrichtung (15, 19) beinhaltend ein erstes zum menschlichen Verzehr bestimmtes Produkt oder Produktgemisch
mit
- einem becherartigen Behälter (15, 19), der einen Boden (2) und eine Seitenwandung (3) aufweist, und
- einem Schirmelement (6), das ganz oder teilweise flüssigkeitsdurchlässig ist und aufklappbar und zusammenklappbar auf einem Stabelement (8) derart angeordnet ist, dass sich das Stabelement (8) in longitudinaler Richtung nach beiden Seiten über das Schirmelement (6) hinaus erstreckt,
**gekennzeichnet durch**
mehrere an dem Schirmelement (6) befestigte Ständer (16),
wobei
das Schirmelement (6), die Ständer (16) und das Stabelement (8) derart eingerichtet und aufeinander abgestimmt sind, dass
- die Ständer (16) im aufgeklappten Zustand des Schirmelements (6) auf dem Boden (2) des Behälters (15, 19) aufstehen und das Schirmelement (6) derart tragen, dass es den Behälter (15, 19) in einen unteren Behälterteil (9) und einen oberen Behälterteil (10) teilt,
- das Stabelement (8) sich in diesem Zustand sowohl in den unteren Behälterteil (9) als auch in den oberen Behälterteil (10) hinein erstreckt und sich mit seinem unteren Ende auf den Boden (2) des Behälters (15, 19) stützt und
- das Schirmelement (6) durch Ziehen am oberen Ende des Stabelements (8) mitsamt dem Stabelement (8) und den Ständern (16) aus dem Behälter (15, 19) herausziehbar ist,
und wobei ferner
- sich in dem oberen Behälterteil (10) das erste zum menschlichen Verzehr bestimmte Produkt oder Produktgemisch (11) befindet,
- das Schirmelement (6) im aufgeklappten Zustand mit seinen Ständern (16) auf dem Boden (2) des Behälters (15, 19) aufsteht und so eingerichtet ist, dass es in diesem Zustand eine Trennung des ersten Produktes oder Produktgemisches (11) von dem unteren Behälterteil (9) gewährleistet derart, dass nur etwaig von dem ersten Produkt oder Produktgemisch (11) abgesonderte Flüssigkeit in den unteren Behälterteil (9) gelangen kann, und dass in diesem Zustand das Stabelement (8) nach oben über das erste Produkt oder Produktgemisch (11) hinausragt und
- das Schirmelement (6), die Ständer (16), das Stabelement (8) und das erste Produkt oder Produktgemisch (11) so eingerichtet und aufeinander abgestimmt sind, dass sich das Schirmelement (6) zusammenklappt, während es durch Ziehen am oberen Ende des Stabelements (8) mitsamt dem Stabelement (8) und den Ständern (16) aus dem Behälter (15, 19) herausgezogen wird.

3. Behältervorrichtung (1, 17) nach Anspruch 1, **dadurch gekennzeichnet, dass** die Stützstruktur (5)
- eine umlaufende Stufe (5) in der Seitenwandung (3) des Behälters (1, 17) ist oder
- aus mehreren in gleicher Höhe sich aus der Seitenwandung (3) des Behälters (1, 17) heraus erstreckenden Vorsprüngen besteht.

4. Behältervorrichtung (1, 15, 17, 19) nach einem der vorhergehenden Ansprüche, **dadurch gekennzeichnet, dass** das Schirmelement (6) ein gitterartiges Element ist oder mit Stützstreben (7) versehene Gaze aufweist oder ein anderes faltbares permeables oder semipermeables Material aufweist.

5. Behältervorrichtung (1, 15, 17, 19) nach einem der vorhergehenden Ansprüche, **dadurch gekennzeichnet, dass** die Seitenwandung (3) des Behälters (1, 15, 17, 19) ganz oder teilweise aus durchsichtigem Material besteht und/oder der Boden (2) des Behälters (1, 15, 17, 19) ganz oder teilweise aus durchsichtigem Material besteht.

6. Behältervorrichtung (1, 15, 17, 19) nach einem der Ansprüche 1 bis 4, **dadurch gekennzeichnet, dass** die Seitenwandung (3) des Behälters (1, 15, 17, 19) aus nichtdurchsichtigem Material besteht und/oder der Boden (2) des Behälters (1, 15, 17, 19) aus nichtdurchsichtigem Material besteht.

7. Behältervorrichtung (1, 15, 17, 19) nach Anspruch 1 oder nach Anspruch 2, **dadurch gekennzeichnet, dass** der Boden (2) und die Seitenwandung (3) des Behälters (1, 15, 17, 19) ganz oder teilweise aus Plastikmaterial und/oder aus Glas und/oder aus Holz und/oder aus Metall bestehen.

8. Behältervorrichtung (1, 15, 17, 19) nach einem der vorhergehenden Ansprüche, **dadurch gekennzeichnet, dass** das Stabelement (8) ganz oder teilweise aus Plastikmaterial und/oder aus Holz und/oder aus Metall besteht.

9. Behältervorrichtung (17, 19) nach einem der vorhergehenden Ansprüche, **dadurch gekennzeichnet, dass** das Stabelement (8) an seinem oberen Ende als Gabel oder als Löffel oder als Göffel (18) ausgebildet ist.

10. Behältervorrichtung (1, 17) nach Anspruch 1, **dadurch gekennzeichnet, dass** der Behälter (1, 17) auf seiner dem Boden (2) gegenüberliegenden Seite durch eine abnehmbare oder abschraubbare oder abziehbare Deckelung (4) abgeschlossen ist und das Stabelement (8) nicht über die Deckelung (4) hinausragt, wenn das Schirmelement (6) im aufgeklappten Zustand mit seinem Rand auf der Stützstruktur (5) aufliegt.

11. Behältervorrichtung (15, 19) nach Anspruch 2, **dadurch gekennzeichnet, dass** der Behälter (15, 19) auf seiner dem Boden (2) gegenüberliegenden Seite durch eine abnehmbare oder abschraubbare oder abziehbare Deckelung (4) abgeschlossen ist und das Stabelement (8) nicht über die Deckelung (4) hinausragt, wenn das Schirmelement (6) im aufgeklappten Zustand mit seinen Ständern (16) auf dem Boden (2) des Behälters (15, 19) aufsteht.

12. Behältervorrichtung (1, 15) nach einem der vorhergehenden Ansprüche, **dadurch gekennzeichnet, dass** das Stabelement (8) an seinem oberen Ende als Kelch (13) zur Aufnahme mindestens eines Gegenstandes (14) ausgebildet ist.

13. Behältervorrichtung (1, 15) nach Anspruch 12, **dadurch gekennzeichnet, dass** in dem Kelch (13) eine Gabel (14) und/oder ein Löffel und/oder ein Göffel deponiert ist.

14. Behältervorrichtung (1, 15) nach Anspruch 13, **dadurch gekennzeichnet, dass** die Gabel (14) und/oder der Löffel und/oder der Göffel eine aufklappbare und zusammenklappbare Gabel (14) und/oder ein aufklappbarer und zusammenklappbarere Löffel und/oder ein aufklappbarer und zusammenklappbarer Göffel ist, welche bzw. welcher in dem Kelch (13) zusammengeklappt deponiert ist.

15. Behältervorrichtung (1) nach einem der Ansprüche 12 bis 14 in Rückbeziehung auf Anspruch 1, **dadurch gekennzeichnet, dass** der Behälter (1) auf seiner dem Boden (2) gegenüberliegenden Seite durch eine abnehmbare oder abziehbare Deckelung (4) abgeschlossen ist und das Stabelement (8) einschließlich des in dem Kelch (13) deponierten Gegenstandes (14) nicht über die Deckelung (4) hinausragt, wenn das Schirmelement (6) im aufgeklappten Zustand mit seinem Rand auf der Stützstruktur (5) aufliegt.

16. Behältervorrichtung (15) nach einem der Ansprüche 12 bis 14 in Rückbeziehung auf Anspruch 2, **dadurch gekennzeichnet, dass** der Behälter (15) auf seiner dem Boden (2) gegenüberliegenden Seite durch eine abnehmbare oder abziehbare Deckelung (4) abgeschlossen ist und das Stabelement (8) einschließlich des in dem Kelch (13) deponierten Gegenstandes (14) nicht über die Deckelung (4) hinausragt, wenn das Schirmelement (6) im aufgeklappten Zustand mit seinen Ständern (16) auf dem Boden (2) des Behälters (15) aufsteht.

17. Behältervorrichtung (1, 15, 17, 19) nach Anspruch 10 oder nach Anspruch 11 oder nach Anspruch 15 oder nach Anspruch 16, **dadurch gekennzeichnet, dass** die Deckelung (4) ganz oder teilweise aus durchsichtigem Material besteht.

18. Behältervorrichtung (1, 15, 17, 19) nach Anspruch 10 oder nach Anspruch 11 oder nach Anspruch 15 oder nach Anspruch 16, **dadurch gekennzeichnet, dass** die Deckelung (4) aus nichtdurchsichtigem Material besteht.

19. Behältervorrichtung (1, 15, 17, 19) nach Anspruch 10 oder nach Anspruch 11 oder nach Anspruch 15 oder nach Anspruch 16, **dadurch gekennzeichnet, dass** die Deckelung (4) aus Plastikmaterial und/oder aus Metall und/oder aus Holz besteht.

20. Behältervorrichtung (1, 15, 17, 19) nach einem der vorhergehenden Ansprüche, **dadurch gekennzeichnet, dass** der Behälter eine runde Form oder eine eckige Form oder eine kombiniert eckig-runde Formgebung, beispielsweise eine eckige Form mit abgerundeten Kanten, hat.

21. Behältervorrichtung (1, 15, 17, 19) nach einem der vorhergehenden Ansprüche, **dadurch gekennzeichnet, dass** sich das Stabelement (8) mittig durch das Schirmelement (6) hindurch erstreckt.

22. Behältervorrichtung (1, 15, 17, 19) nach Anspruch 1 oder nach Anspruch 2, **dadurch gekennzeichnet, dass** das erste Produkt oder Produktgemisch (11) ein solches ist, welches Flüssigkeit absondert.

23. Behältervorrichtung (1, 15, 17, 19) nach Anspruch 22, **dadurch gekennzeichnet, dass** das erste Produkt oder Produktgemisch (11) ein Obstsalat (11) und/oder ein Gemüsesalat und/oder ein Meeresfrüchtesalat und/oder ein Fischsalat und/oder ein Wurstsalat ist.

24. Behältervorrichtung (1, 17) nach Anspruch 1, **dadurch gekennzeichnet, dass** sich in dem unteren Behälterteil (9) ein zweites zum menschlichen Verzehr bestimmtes Produkt oder Produktgemisch (12) befindet, welches von dem ersten Produkt oder Produktgemisch (11) verschieden ist.

25. Behältervorrichtung (15, 19) nach Anspruch 2, **dadurch gekennzeichnet dass**
- sich in dem unteren Behälterteil (9) ein zweites zum menschlichen Verzehr bestimmtes Produkt oder Produktgemisch (12) befindet, welches von dem ersten Produkt oder Produktgemisch (11) verschieden ist, und
- das Schirmelement (6), die Ständer (16), das Stabelement (8), das erste Produkt oder Produktgemisch (11) und das zweite Produkt oder Produktgemisch (12) so eingerichtet und aufeinander abgestimmt sind, dass sich das Schirmelement (6) zusammenklappt, während es durch Ziehen am oberen Ende des Stabelements (8) mitsamt dem Stabelement (8) und den Ständern (16) aus dem Behälter (15, 19) herausgezogen wird.

26. Behältervorrichtung (1, 15, 17, 19) nach Anspruch 24 oder nach Anspruch 25, **dadurch gekennzeichnet, dass** das zweite Produkt oder Produktgemisch (12) ein solches ist, welches Flüssigkeit absorbiert.

27. Behältervorrichtung (1, 15, 17, 19) nach Anspruch 26, **dadurch gekennzeichnet, dass** das zweite Produkt oder Produktgemisch Reis und/oder Kuskus und/oder Amaranth und/oder Quinoa und/oder Getreide (12) und/oder Superfood und/oder Nüsse und/oder Obst und/oder Obsterzeugnisse und/oder Gemüse und/oder Gemüseerzeugnisse und/oder Verdickungs- und/oder Geliermittel und/oder ein Erzeugnis aus Reis und/oder ein Erzeugnis aus Kuskus und/oder ein Erzeugnis aus Amaranth und/oder ein Erzeugnis aus Quinoa und/oder ein Erzeugnis aus Getreide ist oder aufweist.

28. Behältervorrichtung (1, 15, 17, 19) nach Anspruch 27, **dadurch gekennzeichnet, dass** das zweite Produkt oder Produktgemisch Bulgur (12) und/oder Grieß und/oder Hirse und/oder Linsen und/oder Soja und/oder Chia-Samen und/oder Leinsamen und/oder ein Erzeugnis aus Bulgur und/oder ein Erzeugnis aus Grieß und/oder ein Erzeugnis aus Hirse und/oder ein Erzeugnis aus Linsen und/oder ein Erzeugnis aus Soja und/oder ein Erzeugnis aus Chia-Samen und/oder ein Erzeugnis aus Leinsamen und/oder Fruchtpulver und/oder Proteinpulver und/oder getrocknete Früchte und/oder Fruchtpüree ist oder aufweist.

## Claims

1. A container device (1, 17) containing a first product or product mixture (11) intended for human consumption,
the container device comprising
- a beaker-like container (1, 17), which has a base (2) and a side wall (3), and
- a shield element (6) which is wholly or partially liquid-permeable and which is arranged on a rod element (8), such that the shield element can be folded out and folded together, in such a way that the rod element (8) extends beyond the shield element (6) on both sides in the longitudinal direction,
**characterised by**
a support structure (5) for the shield element (6), which support structure is provided on the side wall (3) in the container interior,
wherein
the shield element (6), the rod element (8), and the support structure (5) are configured and coordinated with one another in such a way that
- the shield element (6) in the folded-out state rests via its edge on the support structure (5) and in this way divides the container (1, 17) into a lower container part (9) and an upper container part (10),
- the rod element (8) in this state extends both into the lower container part (9) and into the upper container part (10) and is supported via its lower end on the base (2) of the container (1, 17), and
- the shield element (6) can be withdrawn from the container (1, 17) together with the rod element (8) by pulling on the upper end of the rod element (8),
and wherein also
- the first product or product mixture (11) intended for human consumption is situated in the upper container part (10),
- the shield element (6) in the folded-out state rests via its edge on the support structure (5) and is configured such that it, in this state, ensures a separation of the first product or product mixture (11) from the lower container part (9), in such a way that only any liquid emitted from the first product or product mixture (11) can pass into the lower container part (9), and such that, in this state, the rod element (8) protrudes upwardly beyond the first product or product mixture (11), and
- the shield element (6), the rod element (8), and the first product or product mixture (11) are configured and coordinated with one another such that the shield element (6) folds together whilst it is being withdrawn from the container (1, 17) together with the rod element (8) by pulling on the upper end of the rod element (8).

2. A container device (15, 19) containing a first product or product mixture intended for human consumption,
the container device comprising
- a beaker-like container (15, 19), which has a base (2) and a side wall (3), and
- a shield element (6) which is wholly or partially liquid-permeable and which is arranged on a rod element (8), such that the shield element can be folded out and folded together, in such a way that the rod element (8) extends beyond the shield element (6) on both sides in the longitudinal direction,
**characterised by**
a plurality of uprights (16) fastened to the shield element (6),
wherein
the shield element (6), the uprights (16), and the rod element (8) are configured and coordinated with one another in such a way that
- the uprights (16), in the folded-out state of the shield element (6), stand on the base (2) of the container (15, 19) and support the shield element (6) in such a way that it divides the container (15, 19) into a lower container part (9) and an upper container part (10),
- the rod element (8) in this state extends both into the lower container part (9) and into the upper container part (10) and is supported via its lower end on the base (2) of the container (15, 19), and
- the shield element (6) can be withdrawn from the container (1, 17) together with the rod element (8) by pulling on the upper end of the rod element (8),
and wherein also
- the first product or product mixture (11) intended for human consumption is situated in the upper container part (10),
- the shield element (6) in the folded-out state stands via its uprights (16) on the base (2) of the container (15, 19) and is configured such that it, in this state, ensures a separation of the first product or product mixture (11) from the lower container part (9), in such a way that only any liquid emitted from the first product or product mixture (11) may pass into the lower container part (9), and such that, in this state, the rod element (8) protrudes upwardly beyond the first product or product mixture (11), and
- the shield element (6), the uprights (16), the rod element (8), and the first product or product mixture (11) are configured and coordinated with one another such that the shield element (6) folds together whilst it is being withdrawn from the container (15, 19) together with the rod element (8) and the uprights (16) by pulling on the upper end of the rod element (8).

3. A container device (1, 17) according to claim 1, **characterised in that** the support structure (5)
- is a circumferential step (5) in the side wall (3) of the container (1, 17), or
- consists of a plurality of protrusions extending at the same height beyond the side wall (3) of the container (1, 17).

4. A container device (1, 15, 17, 19) according to one of the preceding claims, **characterised in that** the shield element (6) is a grid-like element or comprises gauze provided with support struts (7), or comprises another foldable, permeable or semipermeable material.

5. A container device (1, 15, 17, 19) according to one of the preceding claims, **characterised in that** the side wall (3) of the container (1, 15, 17, 19) consists wholly or partially of transparent material and/or the base (2) of the container (1, 15, 17, 19) consists wholly or partially of transparent material.

6. A container device (1, 15, 17, 19) according to any one of claims 1 to 4, **characterised in that** the side wall (3) of the container (1, 15, 17, 19) consists of opaque material and/or the base (2) of the container (1, 15, 17, 19) consists of opaque material.

7. A container device (1, 15, 17, 19) according to claim 1 or according to claim 2, **characterised in that** the base (2) and the side wall (3) of the container (1, 15, 17, 19) consist wholly or partially of plastics material and/or of glass and/or of wood and/or of metal.

8. A container device (1, 15, 17, 19) according to any one of the preceding claims, **characterised in that** the rod element (8) consists wholly or partially of plastics material and/or of wood and/or of metal.

9. A container device (17, 19) according to any one of the preceding claims, **characterised in that** the rod element (8) is formed at its upper end as a fork or as a spoon or as a spork (18).

10. A container device (1, 17) according to claim 1, **characterised in that** the container (1, 17) is closed on its side opposite the base (2) by a cover (4) that can be taken off or can be unscrewed or can be pulled off, and the rod element (8) does not protrude beyond the cover (4) when the shield element (6) in the folded-out state rests via its edge on the support structure (5) .

11. A container device (15, 19) according to claim 2, **characterised in that** the container (15, 19) is closed on its side opposite the base (2) by a cover (4) that can be taken off or can be unscrewed or can be pulled off, and the rod element (8) does not protrude beyond the cover (4) when the shield element (6) in the folded-out state stands via its uprights (16) on the base (2) of the container (15, 19).

12. A container device (1, 15) according to one of the preceding claims, **characterised in that** the rod element (8) is formed at its upper end as a cup (13) for receiving at least one object (14).

13. A container device (1, 15) according to claim 12, **characterised in that** a fork (14) and/or a spoon and/or a spork is deposited in the cup (13).

14. A container device (1, 15) according to claim 13, **characterised in that** the fork (14) and/or the spoon and/or the spork is a fork (14) that can be folded out and folded together and/or a spoon that can be folded out and folded together and/or a spork that can be folded out and folded together, which is deposited in the cup (13) in the folded-together state.

15. A container device (1) according to one of claims 12 to 14 in dependency on claim 1, **characterised in that** the container (1) is closed on its side opposite the base (2) by a cover (4) that can be taken off or can be pulled off, and the rod element (8) inclusive of the object (14) deposited in the cup (13) does not protrude beyond the cover (4) when the shield element (6) in the folded-out state rests via its edge on the support structure (5) .

16. A container device (15) according to one of claims 12 to 14 in dependency on claim 2, **characterised in that** the container (15) is closed on its side opposite the base (2) by a cover (4) that can be taken off or can be pulled off, and the rod element (8) inclusive of the object (14) deposited in the cup (13) does not protrude beyond the cover (4) when the shield element (6) in the folded-out state stands via its uprights (16) on the base (2) of the container (15).

17. A container device (1, 15, 17, 19) according to claim 10 or according to claim 11 or according to claim 15 or according to claim 16, **characterised in that** the cover (4) consists wholly or partially of transparent material.

18. A container device (1, 15, 17, 19) according to claim 10 or according to claim 11 or according to claim 15 or according to claim 16, **characterised in that** the cover (4) consists of opaque material.

19. A container device (1, 15, 17, 19) according to claim 10 or according to claim 11 or according to claim 15 or according to claim 16, **characterised in that** the cover (4) consists of plastics material and/or of metal and/or of wood.

20. A container device (1, 15, 17, 19) according to one of the preceding claims, **characterised in that** the container has a round form or an angular form or a combined angular and round shaping, for example an angular form with rounded edges.

21. A container device (1, 15, 17, 19) according to one of the preceding claims, **characterised in that** the rod element (8) extends centrally through the shield element (6).

22. A container device (1, 15, 17, 19) according to claim 1 or according to claim 2, **characterised in that** the first product or product mixture (11) is one that emits liquid.

23. A container device (1, 15, 17, 19) according to claim 22, **characterised in that** the first product or product mixture (11) is a fruit salad (11) and/or a vegetable salad and/or a seafood salad and/or a fish salad and/or a sausage salad.

24. A container device (1, 17) according to claim 1, **characterised in that** a second product or product mixture (12) intended for human consumption is situated in the lower container part (9) and is different from the first product or product mixture (11).

25. A container device (15, 19) according to claim 2, **characterised in that**
- a second product or product mixture (12) intended for human consumption is situated in the lower container part (9) and is different from the first product or product mixture (11), and
- the shield element (6), the uprights (16), the rod element (8), the first product or product mixture (11), and the second product or product mixture (12) are configured and coordinated with one another such that the shield element (6) folds together whilst it is being withdrawn from the container (15, 19) together with the rod element (8) and the uprights (16) by pulling on the upper end of the rod element (8).

26. A container device (1, 15, 17, 19) according to claim 24 or according to claim 25, **characterised in that** the second product or product mixture (12) is one that absorbs liquid.

27. A container device (1, 15, 17, 19) according to claim 26, **characterised in that** the second product or product mixture is or comprises rice and/or couscous and/or amaranth and/or quinoa and/or cereal (12) and/or superfood and/or nuts and/or fruit and/or fruit products and/or vegetables and/or vegetable products and/or thickening and/or gelling agents and/or a product of rice and/or a product of couscous and/or a product of amaranth and/or a product of quinoa and/or a product of cereal.

28. A container device (1, 15, 17, 19) according to claim 27, **characterised in that** the second product or product mixture is or comprises bulgur (12) and/or semolina and/or millet and/or lentils and/or soya and/or chia seeds and/or linseed and/or a product of bulgur and/or a product of semolina and/or a product of millet and/or a product of lentils and/or a product of soya and/or a product of chia seeds and/or a product of linseed and/or fruit powder and/or protein powder and/or dried fruits and/or fruit purée.

## Revendications

1. Dispositif de récipient (1,17) contenant un premier produit ou mélange de produit destiné à la consommation humaine (11)
avec
- un récipient en forme de gobelet (1, 17), qui comprend un fond (2) et une paroi latérale (3) et
- un élément d'écran (6) entièrement ou partiellement perméable aux liquides, qui est disposé de manière rabattable et repliable sur un élément de tige (8), de façon à ce que l'élément de tige (8) s'étende dans la direction longitudinale vers les deux côtés au-delà de l'élément d'écran (6),
**caractérisé par**
une structure de soutien (5), prévue à l'intérieur du récipient, sur la paroi latérale (3), pour l'élément d'écran (6),
l'élément d'écran (6), l'élément de tige (8) et la structure de soutien (5) étant conçues et adaptés les uns aux autres de façon à ce que
- l'élément d'écran (6) repose, dans l'état replié, avec son bord, sur la structure de soutien (5) et divise ainsi le récipient (1, 17) en une partie de récipient inférieure (9) et une partie de récipient supérieure (10),
- l'élément de tige (8) s'étende, dans cet état, aussi bien dans la partie de récipient inférieure (9) que dans la partie de récipient supérieure (10) et s'appuie, avec son extrémité inférieure, sur le fond (2) du récipient (1, 17) et
- l'élément d'écran (6) puisse être extrait du récipient (1, 17) conjointement avec l'élément de tige (8) par traction sur l'extrémité supérieure de l'élément de tige (8),
dans lequel, en outre
- dans la partie de récipient supérieure (10), se trouve le premier produit ou mélange de produit (11) destiné à la consommation humaine,
- l'élément d'écran (6) repose, dans l'état replié, avec son bord, sur la structure de soutien (5) et est conçu de façon à ce que, dans cet état, une séparation du premier produit ou mélange de produits (11) de la partie de récipient inférieure (9) soit garantie de façon à ce que seul le liquide séparé du premier produit ou mélange de produits (11) puisse arriver dans la partie de récipient inférieure (9) et de façon à ce que, dans cet état, l'élément de tige (8) dépasse vers le haut du premier produit ou mélange de produits (11) et
- l'élément d'écran (6), l'élément de tige (8) et le premier produit ou mélange de produits (11) sont conçus et adaptés les uns aux autres de façon à ce que l'élément d'écran (6) se replie pendant qu'il est extrait du récipient (1, 17) conjointement avec l'élément de tige (8) par traction sur l'extrémité supérieure de l'élément de tige (8).

2. Dispositif (15, 19) contenant un premier produit ou mélange de produits destiné à la consommation humaine
avec
- un récipient en en forme de gobelet (15, 19), qui comprend un fond (2) et une paroi latérale (3) et
- un élément d'écran (6) entièrement ou partiellement perméable aux liquides, qui est disposé de manière rabattable et repliable sur un élément de tige (8), de façon à ce que l'élément de tige (8) s'étende dans la direction longitudinale vers les deux côtés au-delà de l'élément d'écran (6),
**caractérisé par**
plusieurs supports (16) fixés à l'élément d'écran (6)
l'élément d'écran (6), les supports (16) et l'élément de tige (8) étant conçus et adaptés les uns aux autres de façon à ce que
- les supports (16) soient dressés, lorsque l'élément d'écran (6) est replié, sur le fond (2) du récipient (15, 19) et supportent l'élément d'écran (6) de façon à ce qu'il divise le récipient (15, 19) en une partie de récipient inférieure (9) et une partie de récipient supérieure (10),
- l'élément de tige (8) s'étende, dans cet état, aussi bien dans la partie de récipient inférieure (9) que dans la partie de récipient supérieure (10) et s'appuie, avec son extrémité inférieure, sur le fond (2) du récipient (15, 19) et
- l'élément d'écran (6) puisse être extrait du récipient (15, 19) conjointement avec l'élément de tige (8) et les supports (16) par traction sur l'extrémité supérieure de l'élément de tige (8),
dans lequel, en outre
- dans la partie de récipient supérieure (10), se trouve le premier produit ou mélange de produit (11) destiné à la consommation humaine,
- l'élément d'écran (6) est dressé, dans l'état replié, avec ses supports (16), sur le fond (2) du récipient (15, 19) et est conçu, de façon à ce que, dans cet état, une séparation du premier produit ou mélange de produits (11) de la partie de récipient inférieure (9) soit garantie de façon à ce que seul le liquide séparé du premier produit ou mélange de produits (11) puisse arriver dans la partie de récipient inférieure (9) et de façon à ce que, dans cet état, l'élément de tige (8) dépasse vers le haut du premier produit ou mélange de produits (11) et
- l'élément d'écran (6), les supports (16), l'élément de tige (8) et le premier produit ou mélange de produits (11) sont conçus et adaptés les uns aux autres, de façon à ce que l'élément d'écran (6) se replie pendant qu'il est extrait du récipient (15, 19), conjointement avec l'élément de tige (8) et les supports (16), par une traction sur l'extrémité supérieure de l'élément de tige (8).

3. Dispositif de récipient (1, 17) selon la revendication 1, **caractérisé en ce que** la structure de soutien (5)
- est un étage circulaire (5) dans la paroi latérale (3) du récipient (1, 17) ou
- est constituée de saillies s'étendant à la même hauteur à partir de la paroi latérale (3) du récipient (1, 17).

4. Dispositif de récipient (1, 15, 17, 19) selon l'une des revendications précédentes, **caractérisé en ce que** l'élément d'écran (6) est un élément en forme de grille ou comprend une gaze munie d'entretoises de soutien (7) ou comprend un autre matériau pliable perméable ou semi-perméable.

5. Dispositif de récipient (1, 15, 17, 19) selon l'une des revendications précédentes, **caractérisé en ce que** la paroi latérale (3) du récipient (1, 15, 17, 19) est constituée entièrement ou partiellement d'un matériau transparent et/ou le fond (2) du récipient (1, 15, 17, 19) est constitué entièrement ou partiellement d'un matériau transparent.

6. Dispositif de récipient (1, 15, 17, 19) selon l'une des revendications 1 à 4, **caractérisé en ce que** la paroi latérale (3) du récipient (1, 15, 17, 19) est constituée d'un matériau non transparent et/ou le fond (2) du récipient (1, 15, 17, 19) est constitué d'un matériau non transparent.

7. Dispositif de récipient (1, 15, 17, 19) selon la revendication 1 ou selon la revendication 2, **caractérisé en ce que** le fond (2) et la paroi latérale (3) du récipient (1, 15, 17, 19) sont constitués entièrement ou partiellement d'une matière plastique et/ou de verre et/ou de bois et/ou de métal.

8. Dispositif de récipient (1, 15, 17, 19) selon l'une des revendications précédentes, **caractérisé en ce que** l'élément de tige (8) est constitué entièrement ou partiellement d'une matière plastique et/ou de bois et/ou de métal.

9. Dispositif de récipient (1, 15, 17, 19) selon l'une des revendications précédentes, **caractérisé en ce que** l'élément de tige (8) présente, au niveau de son extrémité supérieure, la forme d'une fourchette ou d'une cuillère ou d'une cuillère-fourchette (18).

10. Dispositif de récipient (1, 17) selon la revendication 1, **caractérisé en ce que** le récipient (1, 17) est fermé, sur son côté opposé au fond (2), par un couvercle (4) amovible ou dévissable ou détachable et l'élément de tige (8) ne dépasse par du couvercle (4) lorsque l'élément d'écran (6) repose, dans l'état replié, avec son bord, sur la structure de soutien (5).

11. Dispositif de récipient (15, 19) selon la revendication 2, **caractérisé en ce que** le récipient (15, 19) est fermé, sur son côté opposé au fond (2), par un couvercle (4) amovible ou dévissable ou détachable et l'élément de tige (8) ne dépasse par du couvercle (4) lorsque l'élément d'écran (6) repose, dans l'état replié, avec ses supports (16), sur le fond (2) du récipient (15, 19).

12. Dispositif de récipient (1, 15) selon l'une des revendications précédentes, **caractérisé en ce que** l'élément de tige (8) présente, au niveau de son extrémité supérieure, la forme d'une coupe (13) pour le logement d'au moins un objet (14).

13. Dispositif de récipient (1, 15) selon la revendication 12, **caractérisé en ce que**, dans la coupe (13), est déposée une fourchette (14) et/ou une cuillère et/ou une cuillère-fourchette.

14. Dispositif de récipient (1, 15) selon la revendication 13, **caractérisé en ce que** la fourchette (14) et/ou la cuillère et/ou la cuillère-fourchette est une fourchette (14) repliable et rabattable et/ou une cuillère repliable et rabattable et/ou une cuillère-fourchette repliable et rabattable, déposée de manière repliée dans la coupe (13).

15. Dispositif de récipient (1) selon l'une des revendications 12 à 14, en référence à la revendication 1, **caractérisé en ce que** le récipient (1) est fermé, sur son côté opposé au fond (2), par un couvercle (4) amovible ou détachable et l'élément de tige (8), y compris l'objet (14) déposé dans la coupe (13), ne dépasse pas du couvercle (4) lorsque l'élément d'écran (6) repose, dans l'état replié, avec son bord, sur la structure de soutien (5).

16. Dispositif de récipient (15) selon l'une des revendications 12 à 14, en référence à la revendication 2, **caractérisé en ce que** le récipient (15) est fermé, sur son côté opposé au fond (2), par un couvercle (4) amovible ou détachable et l'élément de tige (8), y compris l'objet (14) déposé dans la coupe (13), ne dépasse pas du couvercle (4) lorsque l'élément d'écran (6) repose, dans l'état replié, avec ses supports (16), sur le fond (2) du récipient (15).

17. Dispositif de récipient (1, 15, 17, 19) selon la revendication 10 ou selon la revendication 11 ou selon la revendication 15 ou selon la revendication 16, **caractérisé en ce que** le couvercle (4) est constitué entièrement ou partiellement d'un matériau transparent.

18. Dispositif de récipient (1, 15, 17, 19) selon la revendication 10 ou selon la revendication 11 ou selon la revendication 15 ou selon la revendication 16, **caractérisé en ce que** le couvercle (4) est constitué entièrement ou partiellement d'un matériau non transparent.

19. Dispositif de récipient (1, 15, 17, 19) selon la revendication 10 ou selon la revendication 11 ou selon la revendication 15 ou selon la revendication 16, **caractérisé en ce que** le couvercle (4) est constitué d'une matière plastique et/ou de métal et/ou de bois.

20. Dispositif de récipient (1, 15, 17, 19) selon l'une des revendications précédentes, **caractérisé en ce que** le récipient présente une forme ronde ou une forme angulaire ou une forme angulaire-ronde, par exemple une forme angulaire avec des arêtes arrondies.

21. Dispositif de récipient (1, 15, 17, 19) selon l'une des revendications précédentes, **caractérisé en ce que** l'élément de tige (8) s'étend de manière centrale à travers l'élément d'écran (6).

22. Dispositif de récipient (1, 15, 17, 19) selon la revendication 1 ou selon la revendication 2, **caractérisé en ce que** le premier produit ou mélange de produits (11) est un produit ou un mélange de produits qui sécrète un liquide.

23. Dispositif de récipient (1, 15, 17, 19) selon la revendication 22, **caractérisé en ce que** le premier produit ou mélange de produits (11) est une salade de fruits (11) et/ou une salade de légumes et/ou une salade de fruits de mer et/ou une salade de poisson et/ou une salade de charcuterie.

24. Dispositif de récipient (1, 17) selon la revendication 1, **caractérisé en ce que**, dans la partie de récipient inférieure (9), se trouve un deuxième produit ou mélange de produits (12) destiné à la consommation humaine, qui est différent du premier produit ou mélange de produits (11).

25. Dispositif de récipient (15, 19) selon la revendication 2, **caractérisé en ce que**
- dans la partie de récipient inférieure (9), se trouve un deuxième produit ou mélange de produits (12) destiné à la consommation humaine qui est différent du premier produit ou mélange de produits (11) et
- l'élément d'écran (6), les supports (16), l'élément de tige (8), le premier produit ou mélange de produits (11) et le deuxième produit ou mélange de produits (12) sont conçus et adaptés les uns aux autres de façon à ce que l'élément d'écran (6) se replie pendant qu'il est extrait, conjointement avec l'élément de tige (8) et les supports (16), du récipient (15, 19), par une traction sur l'extrémité supérieure de l'élément de tige (8).

26. Dispositif de récipient (1, 15, 17, 19) selon la revendication 24 ou selon la revendication 25, **caractérisé en ce que** le deuxième produit ou mélange de produits (12) est un produit ou un mélange de produits qui absorbe un liquide.

27. Dispositif de récipient (1, 15, 17, 19) selon la revendication 26, **caractérisé en ce que** le deuxième produit ou mélange de produits est ou comprend du riz et/ou du coucous et/ou de l'amarante et/ou du quinoa et/ou une céréale (12) et/ou un super-aliment et/ou des noix et/ou des fruits et/ou des produits à base de fruits et/ou des légumes et/ou des produits à base de légumes et/ou des agents épaississants et/ou des agents gélifiants et/ou un produit à base de riz et/ou un produit à base de couscous et/ou un produit à base d'amarante et/ou un produit à base de quinoa et/ou un produit à base de céréales.

28. Dispositif de récipient (1, 15, 17, 19) selon la revendication 27, **caractérisé en ce que** le deuxième produit ou mélange de produits est ou comprend du boulgour (12) et/ou de la semoule et/ou du millet et/ou des lentilles et/ou du soja et/ou des graines de chia et/ou des graines de lin et/ou un produit à base de boulgour et/ou un produit à base de semoule et/ou un produit à base de millet et/ou un produit à base de lentilles et/ou un produit à base de soja et/ou un produit à base de graines de chia et/ou un produit à base de graines de lin et/ou de la poudre de fruits et/ou de la poudre de protéines et/ou des fruits séchés et/ou de la purée de fruits.
